# EUROPÄISCHE PATENTSCHRIFT

(11) **EP 0 431 314 B1**
(45) Veröffentlichungstag und Bekanntmachung des Hinweises auf die Patenterteilung: **03.03.1993**
(21) Anmeldenummer: 90120992.4
(22) Anmeldetag: 02.11.1990
(51) Int. Cl.: F23C 9/00, F24H 1/28, F24H 9/00

(54) **Heizkessel zum Verbrennen flüssiger oder gasförmiger Brennstoffe**
Heating boiler burning liquid or gaseous fuels
Chaudière de chauffage brûlant des combustibles liquides ou gazeux

(30) Priorität: 05.12.1989 DE 3940165
(43) Veröffentlichungstag der Anmeldung: 12.06.1991
(73) Patentinhaber: Viessmann Werke GmbH & Co., 35107 Allendorf (Eder) (DE)
(72) Erfinder: Hofmann, Robert, D-3559 Hatzfeld 1 (DE)
(74) Vertreter: Wolf, Günter, Dipl.-Ing.

(56) Entgegenhaltungen:
- EP-A- 0 296 276
- DE-U- 8 516 607
- H.L.H., Band 40, Nr. 2, Februar 1989, Seiten 78,79; R. RUSTERHOLTZ: "Stickoxidekonstruktiv vermindert"

## Beschreibung

Die Erfindung betrifft einen Heizkessel zum Verbrennen flüssiger oder gasförmiger Brennstoffe gemäß dem Oberbegriff des Hauptanspruches. Ein solcher Kessel ist bekannt aus EP-A-0 296 276.

Heizkessel der genannten Art sind allgemein bekannt und in Benutzung und bedürfen insoweit keines besonderen druckschriftlichen Nachweises. Zwecks Reduzierung des sogenannten NOX-Anteiles in den Abgasen, der neben anderen schädlichen Gasanteilen die Umwelt belastet, ist es bereits bekannt, einen Teil der Abgase abzuzweigen, dem Brenner wieder zuzuführen und der Verbrennungsluft beizumischen. Siehe hierzu den Aufsatz "Rauchgasrezirkulationsanlage" der Firma Elring GmbH und DEPA GmbH in der DE-Z "Chemie-Anlagen+Verfahren" 1986, November, und den Sonderdruck aus der DE-Z "gas wärme international", Band 32, Heft 1, 1983, Seiten 40-46. Insbesondere nach dem erstgenannten Aufsatz ist es danach bereits bekannt, einen Teil der Abgase mit einem Zusatzgebläse abzusaugen und diese den Feuerraumgebläsen bzw. der Feuerung wieder zuzuführen, um damit die Verbrennungstemperaturen und den NOX-Anteil der entstehenden Abgase zu reduzieren. Abgesehen davon geschieht die Abgasrückführung bisher auch in der Weise, daß man eine äußere, gut wärmeisolierte Leitung außerhalb des Kessels vorsieht, die den Gasabzugsbereich des Kessels mit der Saugseite des Brennergehäuses verbindet. Ähnliche Abgasrückführungen beschreiben auch folgende Druckschriften: DE-U-87 08 656, DE-U-87 16 240 und DE-U-88 12 090.

Allen diesen bekannten AUsführungsformen ist gemeinsam, daß mehr oder weniger lange Abgasrückführleitungen vorgesehen werden müssen, daß - soweit Gebläse für die Rückführung vorgesehen sind - es sich dabei um zusätzliche Gebläse mit Separatantrieb handelt, und daß schließlich die Abgase direkt in die Zuluftöffnung oder das Brennermischrohr eingeleitet werden, und damit der eigentliche Brenner mit seinem Düsenstock mit dem zugeführten Abgas belastet wird. Beim DE-U- 88 12 090 ist außerdem in Betracht gezogen, offenbar um eine solche Brennerbelastung zu vermeiden, die Ausmündung der Abgasrückführleitung in den Flammbereich des Brenners zu richten. Für Heizkessel der eingangs genannten Art, also solche mit horizontal angeordneter Längsachse des Feuerraums, um den herum oder über dem Abgaszugrohre von einer Umlenkkammer aus zur Abgassammelkammer führen, sind diese bekannten Einrichtungen zur Abgasrückführung jedoch nicht ohne weiteres geeignet, da hierbei der Brenner einerseits und die Abgassammelkammer andererseits sich gerade an den entgegengesetzten Enden des Kessel befinden. Für solche Kessel ist es zwar bereits bekannt, die am höchsten liegenden Abgaszugrohre nicht als solche, sondern ausschließlich als Abgasrückführungskanäle zu nutzen. Das wird aber mit einem Verlust entsprechender Heizfläche erkauft.

Bei einem Heizkessel nach der CH-Z HLH Bd. 40 (1989) Nr. 2, Seiten 78, 79, bei dem es sich um einen Mehrzugkessel mit nach hinten offener Brenkammer handelt, die allein wassergekühlt ist, ist im oberen, noch sehr heißen Bereich eine besondere Abgasrückführleitung vorgesehen, in der zwangsläufig der aus der Rauchgassammelkammer abgezogene Abgasanteil wieder eine unerwünschte Aufwärmung erfährt.

Ausgehend von einem Heizkessel der eingangs genannten Art liegt der Erfindung die Aufgabe zugrunde, mit einfachsten Mitteln und unter Ausnutzung der konstruktiven Gegebenheiten derartiger Kessel mit geringstmöglichen konstruktiven Änderungen für eine Abgasrückführung sorgen zu können.

Diese Aufgabe ist mit einem Heizkessel der eingangs genannten Art nach der Erfindung durch die im Kennzeichen des Hauptanspruches angeführten Merkmale gelöst.

Mit der Erfindung wird der Umstand ausgenutzt, daß zwecks Optimierung der Wärmeübertragung aus den Abgaszügen zum Kesselwasser die Abgaszugrohre derartiger Kessel in der Regel mit sog. Verdrängungskörpern versehen sind, um damit zu erreichen, daß die Abgase an den Abgasrohrwänden entlangstreichen, wobei in der Regel derartige Abgaszüge im Freiraum zwischen den Verdrängungskörpern und der Rohrwand mit Längsrippen versehen sind. Da es sich dabei um reine Verdrängungskörper handelt, nehmen diese an der Wärmeübertragung nicht teil. Nach der Erfindung ausgenutzt wird nun ein solcher Verdrängerkörper für die Abgasrückführung, indem dieser als beidendig offenes Rohr ausgebildet ist, dessen hinteres Ende offen in der Abgassammelkammer ausmündet und dessen anderes Ende an eine Anschlußöffnung des Feuerraumverschlusses angeschlossen und von da aus mit dem Brenner verbunden ist. Der einzige, dafür erforderliche konstruktive Eingriff besteht also lediglich in einer entsprechend anderen Gestaltung des Verdrängerkörpers in Form eines Rohres, das nur etwas länger gehalten werden muß, um das Rohr an die Anschlußöffnung im Feuerraumverschluß anschließen zu können. Unter der Maßgabe, daß das Rohr von der Anschlußöffnung aus mit dem Brenner verbunden sein soll, ist dabei nicht eine etwaige entsprechende Verlängerung des Rohres zu verstehen, sondern eine davon unabhängige Verbindung, die außerhalb des Feuerraumes zum Brenner führt. Zweckmäßig und vorteilhaft ist dabei bevorzugt vorgesehen, die Verbindung mittels eines hinter der Anschlußöffnung des Feuerraumverschlusses saugseitig angeordneten Gebläses herzustellen, das druckseitig mit dem Brenner in Verbindung steht. Um die rückgeführten Abgase nicht unmittelbar in den Brenner einzuleiten und diesen damit zu belasten, ist das die Abgase ansaugende Gebläse mit einer die Mischkammer des Brenners umgebenden, ringförmigen, im Bereich der Brennermündung ausmündenden Abgaszufuhrkammer verbunden.

Da es sich beim Feuerraumverschluß in der Regel um eine abschwenkbare Kesselverschlußtür handeln wird, besteht eine vorteilhafte Weiterbildung darin, daß das feuerraumverschlußseitige Ende des mindestens einen rohrförmig ausgebildeten Verdränger körpers nach innen eingezogen ist und damit in die mit einer ringförmigen Weichdichtung versehenen Anschlußöffnung des Feuerraumverschlusses eingreift. Dies ist problemlos zu bewältigen, da Feuerraumverschlußtüren regelmäßig mit einem Wärmeisolationsblock versehen sind, in dem ohne weiteres eine entsprechende Öffnung mit einer Aufnahme für einen Dichtungsring vorgesehen werden kann. Die vorgesehene Einziehung des Rohrendes kann dabei abgerundet, aber auch kegelförmig gestaltet sein und richtet sich mit dem Grad ihrer Einziehung nach dem in diesem Bereich zu beachtenden Schwenkradius des Öffnungsrandes.

Der aus dem betreffenden Abgaszugrohr herausragende und bis zum Feuerraumverschluß reichende Teil des Abgasrückführrohres wird nicht etwa isoliert, sondern diesbezüglich ist der Kessel vorteilhaft derart ausgebildet, daß das mindestens eine Abgasrückführrohr die Umlenkkammer vom Feuerraum zu den Einmündungen der Abgaszugrohre mit seinem feuerraumverschlußseitigen Bereich durchgreift. Dies hat den zusätzlichen Vorteil, daß die zurückströmenden Abgase aufgewärmt in das Gebläse und damit in den Brenner gelangen, womit der Gefahr begegnet ist, daß die Abgase im Gebläse bzw. im Brenner kondensieren können, was diese Elemente im Laufe der Zeit entsprechend schädigen würde.

Um das Abgasgebläse und den Brenner räumlich kompakt auf der äußeren Frontfläche des Feuerraumverschlusses anordnen zu können, ist das Abgasrückführrohr in demjenigen Abgaszugrohr angeordnet, das sich mittig über dem Feuerrraum erstreckt. Ebenfalls unter dem gleichen Gesichtspunkt, aber auch dem zusätzlichen einer möglichst kurzen Überleitungsstrecke vom Abgasgebläse zum Brenner, steht die Maßgabe, daß sowohl das Abgasansauggebläse als auch das Brennergebläse achsparallel zur Feuerraumachse am Feuerraumverschluß angeordnet sind.

Abgesehen von der konstruktiv wenig aufwendigen Abgasrückführung, die sich lediglich auf den Ersatz eines Verdrängerkörpers durch ein Abgasrückführrohr beschränkt, hat also die erfindungsgemäße Lösung noch den Vorteil, daß die rückgeführten Abgase den Flammbereich, den es ja zwecks NOX-Reduzierung zu kühlen gilt, nicht zu kalt erreichen und aufgrund ihrer Temperatur einen Kondensatanfall im Bereich des Brenners mit Sicherheit verhindern.

Diese Art der Abgasrückführung mit Hilfe eines durch ein Rohr ersetzten Verdrängerkörpers hat nicht nur den Vorteil, daß bestehende Kessel dieser Art problemlos auf eine Abgasrückführung umgerüstet werden können, und die Abgasrückführung mit konstruktiv sehr einfachen Mitteln bewerkstelligt werden kann, sondern es besteht auch der Vorteil, daß das bzw. die entsprechend mit Abgasrückstromrohren ausgestatteten Abgaszüge als solche für den Wärmeübergang voll erhalten bleiben.

Nachfolgend wird anhand der zeichnerischen Darstellung ein Ausführungsbeispiel der Erfindung erläutert.

Es zeigt schematisch
Fig. 1 einen Längsschnitt durch einen Heizkessel und
Fig. 2 im Schnitt eine konstruktive Einzelheit.

Der als Ausführungsbeispiel dargestellte Heizkessel besteht aus einem wasserführenden Gehäuse 1, in dem ein mit einem Brenner 2 bestückter Feuerraum 3 (hier Umkehrbrennkammer) angeordnet ist, von dem mehrere, das wasserführende Gehäuse 1 durchgreifende Abgaszugrohre 4 zur Abgassammelkammer 5 führen, in denen Abgasverdrängerkörper 6 zwecks Ausbildung langgestreckter, ringzylindrischer Abgaszüge 7 angeordnet sind. Wesentlich an diesem Kessel ist nun, daß in mindestens einem der Abgaszugrohre 4 der Verdrängerkörper 6 als Rohr ausgebildet ist, das offen in der Abgassammelkammer 5 ausmündet und dessen anderes Ende 8 an eine Anschlußöffnung 9 des Feuerraumverschlusses 10 angeschlossen und von da aus mit dem Brenner 2 verbunden ist. Der Feuerraumverschluß 10 ist im Ausführungsbeispiel als ausschwenkbare Verschlußtür ausgebildet und feuerraumseitig mit einem entsprechenden Wärmeisolationsblock 19 ausgestattet, der in diesem Falle auch die Anschlußöffnung 9 für das Ende 8 des Rohres enthält, durch das ein Teil der aus der Abgassammelkammer 5 angesaugten Abgase zuströmt und dem Brenner 2 zugeleitet wird. In Rücksicht auf die Konstruktionsverhältnisse und Unterbringungsmöglichkeiten des Brenners 2 an der Tür, ist dasjenige Abgaszugrohr 4 für die Rückströmung der Abgase ausgewählt, das sich, wie dargestellt, mittig über dem Feuerraum 3 und unmittelbar benachbart zu diesem erstreckt. Dadurch ergibt sich genügend Raum vor dem Feuerraumverschluß 10 für die Anordnung des Gebläses 11, das die Abgase aus der Abgassammelkammer 5 ansaugt, wobei sich durch diese Anordnung ein außerordentlich kurzer Weg für die Abgase zum eigentlichen Brenner 2 ergibt. Vorteilhaft werden dabei die Abgase nicht direkt in den Brenner 2 eingeleitet, sondern in eine die Mischkammer 12 des Brenners 2 umgebende, ringförmige, im Bereich der Brennermündung 2′ ausmündende Abgaszufuhrkammer 13. Ebenfalls im Sinne einer günstigen und kurzwegigen Überleitung der Abgase vom Gebläse 11 in den Brenner 2, sind sowohl das Abgasansauggebläse 11 als auch das Brennergebläse 14 achsparallel zur Feuerraumachse 15 am Feuerraumverschluß 10, wie dargestellt, angeordnet.

In Rücksicht auf die Abschwenkbarkeit, aber auch den möglichst dichten Anschluß des Rückstromrohres an die Anschlußöffnung 9 ist das feuerraumverschlußseitige Ende 8 des Abgasrückführrohres nach innen eingezogen, das mit dieser Einziehung 21 (siehe Fig. 2) in die mit einer ringförmigen Weichdichtung 16 versehene Anschlußöffnung 9 des Feuerraumverschlusses 10 eingreift. Bei der dargestellten Ausführungsform ergibt sich außerdem, daß das Abgasrückführrohr die Umlenkkammer 17 vom Feuerraum 3 zu den Einmündungen 18 der Abgaszugrohre 4 mit seinem feuerraumverschlußseitigen Bereich 6′ durchgreift.

## Patentansprüche

1. Heizkessel zum Verbrennen flüssiger oder gasförmiger Brennstoffe, bestehend aus einem wasserführenden Gehäuse (1), in dem ein mit Brenner (2) bestückter Feuerraum (3) angeordnet ist, von dem mehrere, das wasserführende Gehäuse (1) durchgreifende Abgaszugrohre (4) zur einer Abgassammelkammer (5) führen, in denen Abgasverdrängerkörper (6) zwecks Ausbildung langgestreckter, ringzylindrischer Abgaszüge (7) angeordnet sind,
**dadurch gekennzeichnet,**
daß in mindestens einem der Abgaszugrohre (4) der Verdrängerkörper (6′) als Abgasrückführrohr (20) ausgebildet ist, das offen in der Abgassammelkammer (5) ausmündet und dessen anderes Ende (8) an eine Anschlußöffnung (9) des Feuerraumverschlusses (10) angeschlossen und von da aus mit dem Brenner (2) verbunden ist.

2. Heizkessel nach Anspruch 1,
**dadurch gekennzeichnet,**
daß hinter der Anschlußöffnung (9) des Feuerraumverschlusses (10) saugseitig ein Gebläse (11) angeschlossen ist, das druckseitig mit dem Brenner (2) in Verbindung steht.

3. Heizkessel nach Anspruch 2,
**dadurch gekennzeichnet,**
daß das Gebläse (11) mit einer eine Mischkammer (12) des Brenners (2) umgebenden, ringförmigen, im Bereich der Brennermündung (2′) ausmündenden Abgaszufuhrkammer (13) verbunden ist.

4. Heizkessel nach Anspruch 2 oder 3,
**dadurch gekennzeichnet,**
daß das feuerraumverschlußseitige Ende (6′) des mindestens einen Abgasrückführrohres (20) nach innen eingezogen ist und mit diesem Ende (6′) in die mit einer ringförmigen Weichdichtung (16) versehenen Anschlußöffnung (9) des Feuerraumverschlusses (10) eingreift.

5. Heizkessel nach einem der Ansprüche 1 bis 4,
**dadurch gekennzeichnet,**
daß das mindestens eine Abgasrückführrohr (20) die Umlenkkammer (17) vom Feuerraum (2) zu den Einmündungen (18) der Abgaszüge (4) mit seinem feuerraumverschlußseitigen Bereich (6′) durchgreift.

6. Heizkessel nach einem der Ansprüche 1 bis 5,
**dadurch gekennzeichnet,**
daß das mindestens eine Abgasrückführrohr (20) in einem Abgaszugrohr (4) angeordnet ist, das sich mittig über dem Feuerraum (3) im wasserführenden Gehäuse (1) erstreckt.

7. Heizkessel nach einem der Ansprüche 2 bis 6,
**dadurch gekennzeichnet,**
daß sowohl das Abgasansauggebläse (11) als auch eine Brennergebläse (14) achsparallel zur Feuerraumachse (15) am Feuerraumverschluß (10) angeordnet ist.

## Claims

1. A heating boiler for the combustion of liquid or gaseous fuels, comprising a water-carrying housing (1) in which is disposed a firing chamber (3) furnished with a burner (2), from which a plural number of exhaust gas tubings (4) extending through the water-carrying housing (1) lead to an exhaust gas collecting chamber (5) in which are disposed exhaust gas displacers (6) for forming elongated ring-cylindrical exhaust gas tubings (7),
characterized in
that in at least one of the exhaust gas tubings (4), the displacer (6) is formed as an exhaust gas return tube (20) opening into the exhaust gas collecting chamber (5), with the other end (8) thereof being in communication with a connecting opening (9) of the closure (10) of the firing chamber whence it is in communication with the burner (2).

2. A heating boiler according to claim 1,
characterized in that a blower (11), on the intake side, is connected behind the connecting opening (9) of the closure (10) of the firing chamber, which blower, on the pressure side, is in communication with the burner (2).

3. A heating boiler according to claim 2,
characterized in
that the blower (11) is in communication with an annular exhaust gas supply chamber (13) surrounding a mixing chamber (12) of the burner (2) and terminating in the area of the burner outlet (2′).

4. A heating boiler according to claims 2 or 3,
characterized in
that the end (6′) of the at least one exhaust gas return tube (20), on the closure-sided end (6′) of the firing chamber, is inwardly retracted and with the said end (6′) is in engagement with the connecting opening (9) of the closure (10) of the firing chamber, provided with an annnular soft sealant (16).

5. A heating boiler according to any one of claims 1 to 4,
characterized in
that at least one exhaust gas return tube (20) extends, with the area (6′) of the closure side of the firing chamber, through the deflection chamber (17) from the firing chamber (2) to the inlets (18) of the exhaust gas tubings (4).

6. A heating boiler according to any one of claims 1 to 5,
characterized in
that at least one exhaust gas return tube (20) is disposed in an exhaust gas tubing (4) extending centrally across the firing chamber (3) in the water-carrying housing (1).

7. A heating boiler according to any one of claims 2 to 6,
characterized in
that both the exhaust gas intake blower (11) and a burner blower (14) are disposed on the firing chamber closure (10) in a manner axially parallel to the axis (15) of the firing chamber.

## Revendications

1. Chaudière de chauffage pour la combustion de combustibles liquides ou gazeux, constituée d'une enveloppe de passage d'eau (1) dans laquelle est disposé un foyer (3) équipé d'un brûleur (2) et à partir duquel plusieurs tubes (4) d'évacuation de gaz brûlés, traversant l'enveloppe de passage d'eau (1), vont à une chambre collectrice de gaz brûlés (5), des corps déviateurs des gaz brûlés (6) étant disposés dans ces tubes pour constituer des conduits (7) d'évacuation des gaz brûlés de forme allongée et cylindrique à section annulaire,
caractérisée en ce
que, dans au moins l'un des tubes (4) d'évacuation de gaz brûlés, le corps déviateur des gaz brûlés (6′) est constitué sous forme de tube (20) de recyclage des gaz brûlés débouchant librement dans la chambre collectrice de gaz brûlés (5), l'autre extrémité (8) de ce tube étant engagée dans une ouverture de raccordement (9) de l'organe de fermeture (10) du foyer, le tube étant, à partir de là, relié au brûleur (2).

2. Chaudière de chauffage selon la revendication 1, caractérisée en ce
qu'un ventilateur (11) est raccordé du côté de l'aspiration à l'arrière de l'ouverture de raccordement (9) de l'organe de fermeture (10) du foyer, ce ventilateur étant raccordé au brûleur (2) du côté du refoulement.

3. Chaudière de chauffage selon la revendication 2, caractérisée en ce
que le ventilateur (11) est relié à une chambre annulaire (13) d'amenée des gaz brûlés entourant une chambre de mélange (12) du brûleur (2) et débouchant au voisinage de l'embouchure (2′) du brûleur.

4. Chaudière de chauffage selon la revendication 2 ou 3, caractérisée en ce
que l'extrémité (6′) côté fermeture du foyer du ou des tubes de recyclage des gaz brûlés (20) est resserrée vers l'intérieur, cette extrémité (6′) s'engageant dans l'ouverture de raccordement (9) de l'organe de fermeture (10) du foyer munie d'un joint d'étanchéité souple (16) de forme annulaire.

5. Chaudière de chauffage selon l'une des revendications 1 à 4,
caractérisée en ce
que le ou les tubes de recyclage des gaz brûlés (20) traversent par leur partie (6′) située côté fermeture du foyer la chambre déflectrice (17) allant du foyer (3) aux embouchures (18) des tubes (4) d'évacuation des gaz brûlés.

6. Chaudière de chauffage selon l'une des revendications 1 à 5, caractérisée en ce
que le tube (20) de recyclage des gaz brûlés est disposé dans un tube (4) d'évacuation des gaz brûlés s'étendant sur le foyer (3) en position médiane dans l'enveloppe de passage d'eau (1).

7. Chaudière de chauffage selon l'une des revendications 2 à 6, caractérisée en ce
que le ventilateur (11) d'aspiration de gaz brûlés ainsi qu'un ventilateur de brûleur (14) sont disposés sur l'organe de fermeture (10) du foyer de manière que leurs axes soient parallèles à l'axe (15) du foyer.
